# EUROPÄISCHE PATENTSCHRIFT

(11) **EP 1 200 744 B1**
(45) Veröffentlichungstag und Bekanntmachung des Hinweises auf die Patenterteilung: **06.04.2005**
(21) Anmeldenummer: 00953106.2
(22) Anmeldetag: 27.07.2000
(51) Int. Cl.: F15C 1/16, F01D 17/14, F01D 25/12

(54) **VORRICHTUNG UND VERFAHREN ZUR REGELUNG EINES KÜHLLUFTSTROMS EINER GASTURBINE, SOWIE EINE KÜHLLUFTDURCHSTRÖMTE GASTURBINE**
DEVICE AND METHOD FOR CONTROLLING A COOLING AIR FLOW OF A GAS TURBINE AND GAS TURBINE WITH A COOLING AIR FLOW
DISPOSITIF ET PROCEDE PERMETTANT DE REGULER UN FLUX D'AIR DE REFROIDISSEMENT D'UNE TURBINE A GAZ ET TURBINE A GAZ A CIRCULATION D'AIR DE REFROIDISSEMENT

(30) Priorität: 29.07.1999 EP 99114280
(43) Veröffentlichungstag der Anmeldung: 02.05.2002
(73) Patentinhaber: SIEMENS AKTIENGESELLSCHAFT, 80333 München (DE)
(72) Erfinder: REICHERT, Arnd, D-47051 Duisburg (DE); LIESER, Dirk, D-44149 Dortmund (DE)
(86) Internationale Anmeldenummer: PCT/EP2000/007255
(87) Internationale Veröffentlichungsnummer: WO 2001/009518

(56) Entgegenhaltungen:
- EP-A- 0 192 185
- FR-A- 1 010 405
- GB-A- 444 103
- US-A- 2 656 096
- US-A- 2 957 306
- US-A- 3 123 285
- US-A- 3 643 431

## Beschreibung

Aus der EP 0 768 448 A1 ist eine luftgekühlte Gasturbinenschaufelvorrichtung bekannt. Die Laufschaufeln sind auf drehbaren Trägerscheiben eingesetzt. Durch die für den Betrieb der Gasturbine zugeführte Heißluft werden auch temperaturempfindliche Bereiche der Gasturbine aufgeheizt, die hierdurch Schaden nehmen können. Die auf durch die Heißluft angetriebenen, drehbaren Trägerscheiben eingesetzten Laufschaufeln werden durch von der Trägerscheibe zugeführte Kühlluft gekühlt. Die stationären Leitschaufeln werden zur Kühlung von radial außen zugeführter Kühlluft durchströmt. Diese dient u.a. zur Kühlung von zwischen den Laufschaufeln und den Leitschaufeln liegenden Trägerscheibenseitenräumen.

Zudem ist aus der US 3,123,285 eine Vorrichtung zum Regeln der Randströmung eines subsonisch durchströmten Diffusors bekannt, um einen kurzbauenden Diffusor bei vergleichsweise hohem Druckgewinn im Strömungsmedium zu ermöglichen. Hierzu wird über die gesamte axiale Baulänge des Diffusors eine Steuerströmung im Bereich der äußeren und inneren Diffusorwand in den Hauptstrom eingeströmt.

Darüber hinaus offenbart die EP 0 192 185 in einer Hochdruckverdichterluftentnahmeleitung einer Gasturbine ein zwischengeschaltetes Überdruckventil, welches bei Überschreiten eines vorgegebenen Differenzdruckes zwischen dem Entnahmeluftdruck und dem Zellendruck öffnet.

Außerdem ist aus der GB 444,103 ein Verfahren zum Regeln eines Hauptstromes bekannt, bei dem eine quergerichtete Steuerströmung unter hohem Druck bzw. unter hoher Geschwindigkeit quer in den Hauptstrom eingedüst wird.

Für die Zuleitung der Kühlluft zu den Trägerscheibenseitenräumen am inneren radialen Ende einer Leitschaufel weist die Leitschaufel eine Öffnung auf, durch die die durch einen äußeren Kühlluftzufuhrkanal geleitete Kühlluft eingespeist wird. Das Ausströmen der übrigen Kühlluft erfolgt im Wesentlichen durch eine Vielzahl kleiner Öffnungen, so genannter Filmkühlungsbohrungen in einer so genannten Schaufelnase in den Heißluftstrom hinein, wobei ein Kühlluftfilm auf der Außenseite der Gasturbinenschaufel gebildet wird.

Bei ungehinderter, auf maximale Kühlung ausgerichteter Kühlluftzufuhr wird der Wirkungsgrad der Gasturbine, der im wesentlichen durch die Temperatur des eingeleiteten Heißgases bestimmt wird, durch die in größeren Mengen zugeführte Kühlluft stark herabgesetzt und der Energieverbrauch der Gasturbine wesentlich erhöht.

Um dem entgegenzuwirken, werden Steuerungsventile eingesetzt. Diese sind im Allgemeinen handelsübliche Ventilformen und befinden sich radial außen an der Leitschaufel oder weiter vorne im Zufuhrweg der Kühlluft, im Kühlluftzufuhrkanal.

Hierdurch ist das Ventil zwar einerseits gut zugänglich beispielsweise um eventuelle Reparaturen oder Einstellungen vorzunehmen, andererseits ist damit lediglich eine gleichzeitige Einstellung des Drucks der Kühlluft für den Trägerscheibenseitenraum und des Drucks der Kühlluft möglich, die durch die Filmkühlungsbohrungen an der Schaufelnase strömt. Bei der Einstellung eines sehr geringen Drucks der Kühlluft kann dies leicht dazu führen, dass der Kühlluftfilm an der Schaufelnase abreißt und somit keine ausreichende Kühlung der Leitschaufeloberfläche mehr gegeben ist. Andererseits wird bei einem stark eingestellten Druck der Kühlluft zur Herstellung eines ausreichenden Kühlfilms ein starker Kühlluftzustrom in die Heißluft hervorgerufen, der zu einer Verminderung der Leistung der Gasturbine und einem höheren Energieverbrauch führt.

Aufgabe der vorliegenden Erfindung ist es daher, eine bedarfsspezifische Regelung eines Kühlluftstroms mittels eines Steuerstroms anzugeben, wobei die Menge des sich einstellenden Gesamtstroms nahezu unabhängig von der eingebrachten Menge des Steuerstroms ist. Insbesondere soll bei einer Gasturbine eine automatische, ausreichende Kühlung des Trägerscheibenseitenraums durch Kühlluftzuführung verlässlich unabhängig vom Betriebszustand gewährleistet sein, und zugleich ein hoher Wirkungsgrad der Gasturbine erreicht werden.

Diese Aufgabe wird dadurch gelöst, dass eine Vorrichtung zur Regelung Kühlluftstroms einer Gasturbine, angegeben wird, der einen Durchflusskanal mit einer Düse und einem nachgeordneten Diffusor durchströmt, mit einem im Bereich des Durchflusskanals zwischen der Düse und dem Diffusor in den Kühlluftstrom mit einer Strömungskomponente quer zur Durchströmungsrichtung des Kühlluftstroms durch den Durchflusskanal eingeleiteten Regelungsfluidstrom, wobei die Durchflussrate des Kühlluftstroms nach Maßgabe von der Einlassgeometrie des Regelungsfluidstroms in den Kühlluftstrom und/oder von der Geometrie des Durchflußkanals einstellbar ist.

Diese Art der Regelung ist gut geeignet für schlecht zugängliche Stellen von Maschinen oder dergleichen, die zugleich einer starken Belastung ausgesetzt sind. Die Vorrichtung arbeitet nahezu unabhängig von Verschmutzungen oder anderen Umwelteinflüssen, wie zum Beispiel aggressiven chemischen Angriffen durch einen entsprechenden Kühlluftstrom. Das Regelungselement unterliegt keinerlei Abnutzungen, ein verschleißfreies Schalten ist aufgrund des kontaktlosen Einstellens beispielsweise ohne elektrischen Strom oder mechanische Vorrichtungen möglich. Eine derartige Regelungsvorrichtung ist daher sehr wartungsarm, da die Regelung des Kühlluftstroms lediglich durch ein besonders eingestelltes Hinzuführen eines Regelungsfluidstroms erfolgt. Bei einem Ausfall der Regelung strömt in jedem Fall der ursprünglich eingestellte Kühlluftstrom in seiner Grundeinstellung. Der Kühlluftstrom kann unabhängig von der Funktion des Regelungsstroms vor Inbetriebnahme der Vorrichtung so eingestellt werden, daß er für die gewünschte Funktion ausreicht.

Der Regelungsfluidstrom greift in das Durchflußverhalten des Kühlluftstroms dahingehend ein, daß er entweder die Strömung beschleunigt oder abbremst beziehungsweise die Durchflußrate erhöht beziehungsweise erniedrigt. Dies geschieht im wesentlichen durch Änderungen in der Art der Nutzfluidströmung in bestimmten Rand- beziehungsweise Mittenbereichen des Kühlluftstroms im Durchflußkanal. Hierbei ist insbesondere auch eine Umwandlung der Strömung von einer laminaren Strömung in eine turbulente Strömung abzustellen. Voraussetzung ist, daß der Regelungsfluidstrom beim Einströmen in den Kühlluftstrom eine zur Beeinflussung der Strömung geeignete Strömungskomponente aufweist. Das heißt eine Komponente seiner Hauptströmungsrichtung, die quer zur Durchströmungsrichtung des Kühlluftstroms durch den Durchflußkanal gerichtet ist. Hierdurch wird das Strömungsverhalten des Kühlluftstroms in einer vorbestimmten Weise beeinflußt.

Vorteilhafterweise ist das Regelungsfluid Luft. Es ist auch denkbar, dem Nutzfluid ein Regelungsfluid mit gegenüber dem Kühlluftstrom in gewissem Umfang "neutraler" Zusammensetzung, wie z.B. einer wässrigen Lösung Wasser zuzuführen.

Der Regelungsfluidstrom kann einerseits in seiner Stärke beziehungsweise in seiner Durchflußrate eingestellt werden und übt dadurch einen regelnden Einfluß auf den Kühlluftstrom aus. Andererseits kann seine Einleitungsgeometrie, bespielsweise die Winkelposition des Regelungsfluidstroms relativ zum Kühlluftstrom beziehungsweise dem Ansatz des Regelungsfluidstroms relativ zum Kühlluftstrom, verändert werden. Eine Einflußnahme ist auch durch eine Veränderung der Geometrie des Durchflußkanals, durch den der Kühlluftstrom fließt, möglich. Die genannten Möglichkeiten der Regelung können untereinander kombiniert werden, wobei nach einem Einbau einer erfindungsgemäßen Vorrichtung in eine Maschine vorzugsweise die Durchflußrate bzw. -stärke des Regelungsfluidstroms eingestellt wird. Die Regelung des Regelungsfluidstroms bei festgelegter Geometrie erfolgt mit Regelungsparametern des Regelungsfluidstroms, die jedoch von der jeweils gewählten Geometrie abhängen.

Die Durchflußrate des Kühlluftstroms ist vorteilhaft durch Einstellung des Drucks des Regelungsfluidstroms einstellbar. Hierdurch kann eine stufenlose und sehr genaue Einstellung des Regelungsfluidstroms erreicht werden, die mit geringem Aufwand vorzunehmen ist. Zugleich ist diese Vorrichtung sehr wartungsarm, da nahezu ständig ein Regelungsstrom fließt, wodurch die Zufuhrkanäle des Regelungsstroms freigahalten werden.

Die Durchflußrate des Regelungsfluidstroms ist vorzugsweise klein gegenüber der Durchflußrate des Kühlluftstroms, well auf diese Weise keinerlei Änderungen des physikalischen und chemischen Eigenschaften des Kühlluftstroms vorgenommen werden, beispielsweise Druck- oder Temperaturänderungen oder Änderungen der chemischen Zusammensetzung bspw. einer Kühlfunktion. Darüberhinaus ist bei einem Ausfall des Regelungsfluidstroms der Kühlluftstrom für die Erfüllung der vorgesehenen Aufgaben weiterhin ausreichend, so daß das System, in dem die Vorrichtung zur Regelung eingesetzt ist, durch den Ausfall der Regelung nicht wesentlich gestört wird. Der Anteil des Regelungfluidstroms, der in den Kühlluftstrom hineingeführt wird, am Gesamtstrom ist insgesamt vorzugsweise kleiner als 50% und insbesondere kleiner als 10%. Der resultierende Gesamtstrom, der sich aus dem Regelungsfluidstrom mit dem Kühlluftstrom zusammensetzt, entspricht praktisch dem vorher eingeleiteten Kühlluftstrom.

Ein weiterer Vorteil der Regelung eines großen Stroms durch einen kleinen Strom ist darüberhinaus der geringere Energieeinsatz, der hierfür notwendig ist, beziehungsweise der geringe Verbrauch an Regelungsfluidstrom.

In einer speziellen Einleitgeometrie ist der Regelungsfluidstrom radial in den im Durchflußkanal strömenden Kühlluftstrom einleitbar, d.h. der Regelungsfluidstrom steht mittig und senkrecht oder zumindest mit einer Strömungskomponenten senkrecht auf dem Durchflußkanal. Hierdurch wird eine ungleichförmige Anströmung des Kühlluftstroms erreicht. Auf diese Weise wird der Strom stark verwirbelt, wobei sich die Verwirbelungsstärke nach den Regelungsparametern des Regelungsfluidstroms richtet. Auf diese Weise wird die Durchflußrate des Kühlluftstroms mehr oder weniger stark herabgesetzt. Der Massenstrom wird bei optimaler Einstellung der Einleitgeometrie und optimalen Regelungsparameterwerten minimal. Bei vorgegebener Einleitgeometrie kann durch Änderung des Regelungsdrucks eine kontinuierliche Regelung des Kühlluftstroms vom Normalwert herab bis zu einem Minimalwert vorgenommen werden.

Bei einer anderen Einleitgeometrie ist der Regelungsfluidstrom sekantial in den Durchflußkanal durchströmenden Kühlluftstrom einleitbar, d.h. der Regelungsstrom steht zwar weiterhin mit zumindest einer Komponenten senkrecht auf den Kühlluftstromrichtung, ist jedoch nicht mittig angesetzt, also bei einem zylindrischen Durchflußkanal beim maximalen Durchmesser des Durchflußkanals, sondern mehr oder weniger weit seitlich daneben, so daß der regelungsfluidstrom entsprechend einer Art Sekanten im Fall eines zylindrischen Durchflußkanals in den Kühlluftstrom eingeführt wird. Diese Art der Bezeichnung ist jedoch nicht als Beschränkung auf zylindrische Durchflußkanäle zu verstehen sondern kann auch auf andere Kanalformen angewandt werden. Durch diese spezielle Art der Zuführung wird ein Drall im Durchflußkanal und insbesondere dem durchströmenden Nutzfluistrom erzeugt. Dieser Drall stabilisiert die Strömung des Kühlluftstroms und erhöht dessen Durchflußrate. Je nach Regelungsparameter des Regelungsfluidstroms reicht dementsprechend die Durchflußrate von der ursprünglich eingestellten bis zu einem Maximalwert. Die erreichbaren Werte der Durchflußrate sind bei der tangentialen wie auch bei der radialen Einströmung neben den Regelungsparametern auch stark von der Einleitgeometrie des Regelungsfluidstroms und der Geometrie des Durchflußkanals abhängig.

Eine in der Anwendung vorteilhafte Geometrie des Durchflußkanals besteht darin, daß der Durchflußkanal eine Düse und einen nachgeordneten Diffusor mit einem vorbestimmten Öffnungswinkel aufweist und der Regelungsfluidstrom in einen Übergangsumfangsbereich zwischen der Düse und dem Diffusor einleitbar ist. Diese Ausbildung der Geometrie des Durchflußkanals ermöglicht eine sehr genaue Regelung des Kühlluftstroms, der erst durch die Düse und dann den Diffusor fließt, wobei ein sehr kleiner Regelungsfluidstrom ausreicht, der zwischen Düse und Diffusor in den Kühlluftstrom eingespeist wird.

Im Falle einer radialen Anordnung der Einleitung des Regelungsfluidstroms, wie oben dargestellt, wird der Regelungsfluidstrom vorzugsweise im Bereich des Beginns des Diffusors eingeleitet. Durch die Einleitung des Regelungsfluidstroms wird eine ungleichförmige Anströmung des Diffusors erreicht, wobei der Druckrückgewinn des Diffusors herabgesetzt wird. Bei einem starken zugeführten Regelungsfluidstrom wird eine nahezu vollständige Störung der Anströmung erreicht, wodurch schließlich der Druckrückgewinn nahezu vollständig verhindert wird. Auf diese Weise wird die Durchflußrate beziehungsweise der Massenstrom durch die Düse minimal. Fällt der Regelungsfluidstrom aus, durchfließt der ursprünglich eingestellte Kühlluftstrom die Düse und den Diffusor.

Bei einer tangentialen Einspeisung des Regelungsfluidstroms in den Kühlluftstrom, wird vorzugsweise der Regelungsfluidstrom dem mittleren Bereich der Düse zugeführt. Der erzeugte Drall stabilisiert auf diese Weise die Diffusorströmung. Der Druckrückgewinn und der Massenstrom durch die Düse wird erhöht. Es sind auch Einleitungen möglich, die zwischen einer extrem sekantialen und einer radialen Einströmung liegen. Hierdurch erreicht man eine geringere Verwirbelung und zudem einen leichten Drall, was widerum Einfluß auf die Durchflußrate ausübt.

Wenn der durchströmte Diffusor einen Öffnungswinkel von annähernd 10 % aufweist und ein Verhältnis von Einlaßfläche der Düse zur Auslaßfläche des Diffusors von annähernd 1:3 besteht, ist bei einer radialen Einleitung des Regelungsfluidstroms ein Regelbereich des einzelnen aus Düse und Diffusor bestehenden Drosselorgans von 70 % bis 100 % der ungestörten Durchflußrate zu erzielen. Dieser sehr weite Regelungsbereich kann dadurch eingestellt werden, daß der Druck des Regelungsfluidstroms verändert wird.

Wenn der durchströmte Diffusor einen Öffnungswinkel von annähernd 30 % aufweist und ein Verhältnis von Einlaßfläche der Düse zur Auslaßfläche des Diffusors von annähernd 1:3 besteht, erhält man einen Diffusor, der nur einen geringfügigen Druckrückgewinn erzeugt. Wird in diesem Fall der Regelungsfluidstrom tangential in die Düse eingespeist, erreicht der Regelbereich des aus Düse und Diffusor bestehenden Drosselorgans bei Eistellung des Drucks des Regelungsfluids 100 % bis nahezu 140 % der unbeeinflußten Durchflußrate des Kühlluftstroms.

Eine Erweiterung des Regelbereiches des Drosselorgans kann dadurch erreicht werden, daß mehrere der oben beschriebenen Vorrichtungen in Reihen oder parallel geschaltet angebracht sind, wobei sie von dem Kühlluftstrom durchströmt sind. Auf diese Weise wird beispielsweise bei einer Reihenschaltung von Drosselorganen ein bei radialer Anströmung auf 70 % der ungestörten Durchflußrate herabgesetzter Kühlluftstrom bei Durchfluß durch das zweite Drosselorgan wiederum vermindert, wodurch man eine Herabsetzung der ungestörten Durchflußrate auf annähernd 50 % erreichen kann. Fallen die Regelungsströme aus, fließt wiederum - wie bereits oben dargelegt - der ursprünglich eingestellte ungestörte Kühlluftstrom. Es ist also in jedem Fall der Störung der Regelungsvorrichtung ein Kühlluftstrom vorhanden, was insbesondere für Kühlungen oder andere Gasregelungen zur Sicherunge einer gewissen Grundversorgungsehr vorteilhaft ist, um eine Zerstörung von Anlagen zu verhindern, beispielsweise aufgrund eines Versagens einer Kühlfunktion.

Insbesondere kann der Regelungsfluidstrom ein Regelungsgasstrom sein. Durch die vorgeschlagene Vorrichtung können selbst heiße oder aggressive Gase sicher geregelt werden. Mechanische Teile, die zum Beispiel durch oxidativen oder korrosiven Angriff beschädigt werden könnten und hierdurch ihre Funktion verlieren würden, sind im Zusammenhang mit dem Regelungsgasstrom nicht notwendig, um eine kontinuierliche Regelung des Nutzgasstroms zu erreichen. Zur Regelung eines heißen Nutzgasstroms ist es bei einem sehr kleinen Regelungsgasstrom nicht unbedingt notwendig, daß der Regelungsgasstrom dieselbe Temperatur wie das Nutzgas besitzt. Dies erleichtert die Erzeugung und die Einleitung des Regelungsgasstroms, weil keinerlei Temperaturmessung stattfinden muß.

Beide Gasströme können jedoch auch beispielsweise bei Einsatz der Regelungsvorrichtung in einer Gasturbine demselben Gasvorrat, der in der Gasturbine verdichtet wird, entnommen werden, wobei sie nicht dieselben Gasparameter, wie z.B. Druck und Temperatur, aufweisen müssen.

Eine sehr gute Nutzung der oben genannten Vorteile der Regelungsvorrichtung ist in einer Gasturbine möglich. Eine Gasturbine, mit auf Trägerscheiben eingesetzten Laufschaufeln, mit stationär zwischen den Trägerscheiben angeordneten Leitschaufeln, die von einem radial äußeren Bereich bis zu einem radial inneren Bereich von Kühlluft durchströmt sind und mit jeweils einem Trägerscheibenseitenraum zwischen einer Laufschaufel und einer Leitschaufel, dem zumindest ein Teil der durch die Leitschaufel strömenden Kühlluft zuführbar ist, weist besonders hohe Anforderungen an die Haltbarkeit und die Wartungsfreiheit einer Drosselvorrichtung für die in den Trägerscheibenseitenraum ausströmende Kühlluft auf, wie bereits einleitend dargestellt. Darüberhinaus liegt eine starke Belastung durch hohe Arbeitsgastemperaturen vor.

Bezogen auf die Gasturbine wird die Aufgabe dadurch gelöst, daß zumindest eine Leitschaufel an einem inneren radialen Endbereich eine die Kühlluftzufuhr zum Trägerscheibenseitenraum beeinflussende Vorrichtung aufweist.
Eine derartige Regelvorrichtung versperrt durch die aus ihr ausgestoßene Kühlluft, auch als "Sperrluft" bezeichnet, und den damit verbundenen "Überdruck" im Trägerscheibenseitenraum gegenüber dem Heißgaskanal eine Luftzufuhr aus dem Heißgaskanal den Eintritt in den Trägerscheibenseitenraum und verhindert somit Beschädigungen. Durch eine derartige Vorrichtung wird die Kühlluftzufuhr direkt am inneren radialen Endbereich der Leitschaufel bei dem Einströmen der Kühlluft in den Trägerscheibenseitenraum geregelt, und nicht bereits in dem Kühlluftzufuhrkanal zur Leitschaufel. Eine Regelung im Kühlluftzufuhrkanal zur Leitschaufel beeinflußt, wie oben dargestellt, neben der Kühlluftzufuhr zum Trägerscheibenseitenraum auch die Kühlluftzufuhr zu Filmkühlungsbohrungen an der Schaufelnase, was bei sehr niedrigen Drücken der Kühlluft zu unerwünschten Filmabrissen und damit Überhitzungen der Schaufelnase führen kann. Durch eine Regelung am inneren radialen Endbereich, der beispielsweise auch angrenzende Bauteile der Leitschaufel umfaßt, ist eine Minimierung der benötigten Kühlluftmenge möglich, was zu einem höheren Wirkungsgrad der Gasturbine führt ohne den Gasdruck an den Filmkühlungsbohrungen zu beeinflussen. Die Kühlluftzufuhr kann durch die vorgeschlagene Vorrichtung individuell an die spezielle Geometrie der Schaufeln und der Trägerscheibenseitenräume angepaßt werden.

Eine besonders gut regelbare und wartungsarme Vorrichtung zur Beeinflussung der Kühlluftzufuhr zum Trägerscheibenseitenraum einer Gasturbine ist dadurch gegeben, daß am inneren radialen Endbereich einer Leitschaufel eine Regelungsvorrichtung angebracht ist, wodurch die Kühlluftzufuhr vom Trägerscheibenseitenraum mit einem Regelungsluftstrom regelbar ist, wie es in verschiedenen Formen oben dargestellt wurde. Die Erfindung stellt dann sozusagen eine pneumatische bzw. aerodynamische Mengenregelung der Sperrluft dar.

Die Kühlluftzufuhr zum Trägerscheibenseitenraum muß nicht von vorneherein in ihrer Größe bestimmt sein, sobald die Leitschaufel in der Gasturbine eingebaut ist, sondern kann nachträglich bezüglich des gewünschten Durchflußverhaltens am inneren radialen Endbereich mittels des Regelungsluftstroms eingestellt werden. Dies ist insbesondere deshalb vorteilhaft, weil beim Herstellungsprozeß keine Leitschaufelvorrichtung exakt einer anderen entspricht und auf diese Weise eine Optimierung der Kühlluftzufuhr und einer Minimierung des Kühlluftbedarfs durch leichte Änderungen der Kühlluftströmung nachträglich erreicht werden können. Auf diese Weise wird nicht zuviel Kühlluft verbraucht, jedoch ist gleichzeitig eine sichere Kühlung des Trägerscheibenseitenraums gewährleistet.

Eine unabhängige und wartungsarme Vorrichtung zur Zuführung des Regelungsluftstroms zum Drosselorgan am inneren radialen Endbereich einer Leitschaufel ist dadurch gegeben, daß der Regelungsluftstrom durch einen Zuleitungskanal zum Übergangsumfangsbereich zwischen der Düse und dem Diffusor zuführbar ist, wobei der Zuleitungskanal im Inneren der Leitschaufel untergebracht ist und an seinem äußeren Endbereich eine Regelungsvorrichtung zur Einstellung des Regelungsluftdrucks aufweist. Auf diese Weise kann der Regelungsluftstrom am inneren radialen Endbereich der Leitschaufel sozusagen "ferngesteuert" eingestellt werden, ohne daß hierfür komplexe mechanische Vorrichtungen vonnöten sind. Der Regelungsluftstrom hält sich seine eigene Zuführung immer von Verunreinigungen frei und ermöglicht somit eine lange Lebensdauer der Drosselungsvorrichtung. Die Regelung findet außerhalb des durch hohe Temperaturen stark belasteten inneren radialen Endbereichs der Leitschaufel statt, und ist somit der Wartung gut zugänglich.

Die Drosselvorrichtung wird auch durch hohe Temperaturbeaufschlagung nicht in ihrer Funktion geschädigt und weist eine dauerhafte hohe Regelungsgeschwindigkeit auf. Sie kann ohne Schaden auch einmal überbelastet werden, zum Beispiel durch einen zu stark eingestellten Druck des Regelungsluftstroms. Der Luftstrom prallt dann lediglich an die Wände der Düse beziehungsweise des Diffusors, kann diese jedoch nicht ernsthaft beschädigen. Bei Ausfall der Regelung strömt in jedem Fall ein Grundkühlluftstrom, der unabhängig von der Funktion des Regelungsluftstroms vor Inbetriebnahme der Gasturbine beispielsweise durch eine vorbestimmte Größe der Öffnungen im Durchflußkanal und einen fest einzustellenden Kühlluftstrom so eingestellt werden kann, daß sein Strom für die gewünschte Funktion ausreicht. Wenn der Regelungsluftstrom sehr klein wählbar ist, ist auch der Zuleitungskanal klein und kann somit leicht innerhalb der Leitschaufel untergebracht werden. Außerhalb der Leitschaufel würde er den Betrieb der Gasturbine stören und für eine Regelung unmöglich sein.

Eine große Kontinuität und eine sichere Zuführung des Regelungsluftstroms kann dadurch gewährleistet werden, daß der Zuleitungskanal zwischen der in seinem äußeren Bereich angebrachten Regelvorrichtung und dem Eintritt in den Übergangsumfangsbereich zwischen der Düse und dem Diffusor einen Zwischenbereich aufweist, wobei die Zwischenbereiche von die Kühlluftzufuhr beeinflussenden Vorrichtungen mehrerer Leitschaufeln einer Trägerscheibe verbunden sind. Dieser Zwischenbereich, der eine Art Reservoir für den Regelungsluftstrom darstellt, ermöglicht eine Zuführung eines konstanten Regelungsluftstroms, auch wenn einmal kleinere Schwankungen bei der Zuführung des Regelungsluftstroms auftreten, oder der Druck sich ändert. Eine Verbindung der Zwischenräume verschiedener Leitschaufeln durch eine Art Versorgungskanal stabilisiert den Regelungsluftdruck weiterhin und ermöglicht darüberhinaus eine Verminderung der Anzahl der für die Steuerung des Regelungsluftstroms benötigten Regelungsvorrichtungen.

Darüberhinaus ermöglicht der Zwischenbereich eine Kühlung des ihn umgebenden Materials und dient somit auch der Temperaturabsenkung im Bereich des inneren radialen Endbereichs der leischaufeln.
Verfahren zur Lösung der oben gestellten Aufgabe werden in Anspruch 16 bis 26 gegeben.

Anhand der in den Zeichnungen dargestellten Ausführungsbeispiele werden die Vorrichtung und das Verfahren zur Regelung eines Kühlluftstroms insbesondere eines Kühlluftstroms einer Gasturbine näher erläutert. Es zeigen:
- FIG 1a: schematisch eine Nutzfluid-Regelungsvorrichtung im Längsschnitt,
- FIG 1b: schematisch einen Längsschnitt durch einen Ausschnitt aus einer Gasturbine,
- FIG 2a: eine Ausschnittsvergrößerung aus Fig. 1b betreffend ein Drosselorgan mit radialer Regelungsluftzufuhr,
- FIG 2b: einen Querschnitt durch eine Regelungsvorrichtung mit radialer Regelungsluftzufuhr,
- FIG 3a: eine Ausschnittsvergrößerung aus Fig. 1b mit einer Regelungsvorrichtung mit tangentialer Regelungsluftzufuhr,
- FIG 3b: einen Querschnitt durch eine Regelungsvorrichtung mit tangentialer Regelungsluftzufuhr nach Fig.3a und
- FIG 4: einen Längsschnitt durch mehrere Leitschaufeln mit verbundenen Regelungsvorrichtungen.

Fig. 1a zeigt schematisch und nicht maßstäblich einen prinzipiellen Aufbau einer Nutzfluid-Regelungsvorrichtung. Das Nutzfluid 1 durchströmt einen Durchflußkanal 2. Der Durchflußkanal 2 ist in seiner Form nicht festgelegt, wird jedoch hier als zylinderförmig angenommen. Seitlich an den Durchflußkanal 2 ist ein Regelungsfluidkanal 34 angebracht, durch den dem im Durchflußkanal 2 durchströmenden Kühlluftstrom 1 ein Regelungsfluidstrom 30 zugeführt wird. Die Geometrie des Regelungsfluidkanals 34 ist ebenfalls nicht festgelegt, insbesondere der Übergang 45 des Regelungsfluidkanals 34 in den Durchflußkanal 2. Je nachdem ob man eine laminare oder eine turbulente Strömung erzeugen möchte, ist es angebracht, einen entsprechenden Übergang 45 zu wählen, beispielsweise angepaßte, abgerundete Kanten. Der Regelungsfluidstrom 30 kann in mindestens zwei Strömungskomponenten 3 zerlegt werden, wobei immer eine Strömungskomponente 3 quer zur Durchströmungsrichtung 30 des Kühlluftstroms 1 durch den Durchflußkanal 2 gegeben ist. Diese Zerlegung in Strömungskomponenten 3 ist vektoriell zu verstehen, wobei bei der Zerlegung eine Strömungskomponente 3 so gewählt wird, daß sie parallel zur Durchströmungsrichtung 35 des Kühlluftstroms 1 durch den Durchflußkanal 2 ist.

Mit Hilfe des Regelungsfluidstroms 30, der in den Kühlluftstrom 1 eingeleitet wird, kann die Durchflußrate des Kühlluftstroms 1 eingestellt werden. Dies geschieht dadurch, daß der Kühlluftstrom 1 durch das Einleiten des Regelungsfluidstroms 30 in seinem Fließverhalten verändert wird. Grundsätzlich sind zwei primäre Veränderungen der Durchflußrate denkbar, einerseits die Beschleunigung und andererseits die Behinderung der Strömung des Kühlluftstroms durch den seitlich eingeleiteten Regelungsfluidstrom 30. Die Stärke und Art der Regelung des Kühlluftstroms 1 durch den Regelungsfluidstrom 30 hängt einerseits von der Einleitgeometrie des Regelungsfluidstroms 30 in den Kühlluftstrom 1 ab. Hierunter ist beispielsweise der Übergang 45 des Regelungsfluidkanals 34 in den Durchflußkanal 2 zu verstehen, beispielsweise ein Ansatz mit Kanten oder ein abgerundeter Ansatz. Auch die Winkel 17 am Übergang 45 Regelungsfluidkanal 34-Durchflußkanal 2 können verändert werden und somit die Richtung des einströmenden Regelungsfluidstroms 30. Auch die Größe des Regelungsfluidkanals 34, insbesondere seiner Dicke 36 kann verändert werden. Weitere Einflußmöglichkeiten bestehen beispielsweise in der Wahl einer bestimmten Geometrie des Durchflußkanals 2. So kann der Durchflußkanal größer oder schmaler gewählt werden oder mit einer trichterförmigen Auslaßöffnung 25, wie in Fig. 1b, 2a und 3a dargestellt. Liegen die Geometrien der Anordnung fest, kann der Kühlluftstrom 1 weiterhin nach Maßgabe von Regelungsparametern des Regelungsfluidstroms 30 eingestellt werden. Als Regelungsparameter ist insbesondere die Einstellung des Drucks des Regelungsfluidstroms 30 vorgeschlagen.

Eine Regelung des Kühlluftstroms 1 durch einen Regelungsfluidstrom 30 ist bereits mit sehr kleinen Durchflußraten des Regelungsfluidstroms 30 möglich. Auf diese Weise kann der Regelungsfluidkanal 34 gegenüber dem Durchflußkanal 2 sehr klein gehalten werden und die gesamte Vorrichtung auch an sehr unzugänglichen Stellen beispielsweise im Inneren von Maschinen leicht untergebracht werden.

FIG 1b zeigt schematisch und nicht maßstäblich einen Ausschnitt aus einer Gasturbine, mit auf Trägerscheiben 7 eingesetzten Laufschaufeln 8 und mit stationär zwischen den Trägerscheiben 7 angeordneten Leitschaufeln 11. Die Laufschaufeln 8 werden dabei vom Heißgasstrom 22 angetrieben, wobei der Heißgasstrom 22 zwischen den Laufschaufeln 8 und den Leitschaufeln 11 hindurchströmt. Dabei werden sowohl die Laufschaufeln 8 als auch die Leitschaufeln 11, die stationär an dem Umfang der Gasturbine angebracht sind, durch die hohen Temperaturen des Heißgasstroms 22 belastet. Zwar werden die Schaufeln aus hochwarm beständigem Material hergestellt, jedoch ist häufig eine weitere Kühlung vonnöten.

Die in Figur 1b dargestellte Kühlung der Leitschaufel 11 besteht darin, daß Kühlluft 1' vom Umfang der Gasturbine dem radial äußeren Bereich 9 durch das Innere der Leitschaufel 11 bis zu einem radial inneren Bereich 10 der Leitschaufel 11 geleitet wird. Das Ausströmen der Kühlluft 1' geschieht im wesentlichen an Filmkühlungsbohrungen 28, die einen Kühlfilm außen an der Leitschaufel 11 erzeugen, wie auch durch einen Ableitungskanal im radial inneren Bereich 10 der Leitschaufel 11, der eine Düse 2' und einen Diffusor 3' aufweist. Die ausströmende Kühlluft 1' wird dabei in den Trägerscheibenseitenraum 12 geleitet, der zwischen jeweils einer Laufschaufel 8 und einer Leitschaufel 11 gebildet wird. Der Trägerscheibenseitenraum 12 ist im wesentlichen begrenzt durch die Seitenwand 38 des Fußes 26 der Laufschaufel 8, einem oberen Bereich 27, der Trägerscheibe 7 benachbart, auf der der Fuß 26 der Laufschaufel 8 befestigt ist, eine untere Seitenwand 39 der Leitschaufel 11 und den Kragen 37 der Laufschaufel 8 sowie den Kragen 40 der Leitschaufel 11, wobei die Krägen durch eine Dichtlippe 20 untereinander abgedichtet sind. Diese Verbindung der beiden Kragen 37 und 40 trennt den Heißgaskanal 18 für den Heißgasstrom 22 vom Trägerscheibenseitenraum 12. Die Heißgasluft 22 kann jedoch an der Dichtlippe 20 teilweise in den Trägerscheibenseitenraum 12 eindringen und ihn unerwünscht aufheizen, was durch die vorgeschlagenen Kühlung verhindert wird.

An ihrem radial inneren Bereich 10 ist die Leitschaufel 11 mit Übergangsdichtungen 24 versehen, wobei insbesondere die Enddichtung 21 zwischen dem radial inneren Bereich 10 der Leitschaufel 11 und der Wand 27, die den Trägerscheibenseitenraums 12, der an der Trägerscheibe 7 anliegt, beachbart ist, zwei an der Leitschaufel 11 angrenzende Trägerscheibenseitenräume 12 voneinander trennt. Die durch die Düse 2' und den Diffusor 3' austretende Kühlluft 1' wird von einer Regelungsvorrichtung 23 geregelt, die über einen Zuleitungskanal 14, der radial durch das Leitschaufelinnere verläuft, einen Regelungsluftstrom 4 einem aufgeweiteten Zwischenbereich 15 zuleitet, von dem ein Kanal 16 abführt, der den zugeführten Regelungsluftstrom 4 in die Düse 2', beziehungsweise den Diffusor 3' bzw. den Übergangsumfangsbereich 5 zwischen Düse 2' und Diffusor 3' einleitet. Der Regelungsluftstrom 4 ist durch eine Regelungsvorrichtung 23, die sich vorzugsweise am oberen Bereich des Zuleitungskanals 14 befindet, geregelt. Auf diese Weise wird dem durch die Düse 2' und den Diffusor 3' ausströmenden Kühlluftstrom 1' in unterschiedlicher Strömungsstärke ein Regelungsluftstrom 4 zugeführt, der die Durchflußrate des Kühlluftstroms 1' verstärkt oder vermindert.

Die verstärkende Funktion tritt insbesondere dann auf, wenn, wie in FIG 3a beziehungsweise 3b gezeigt, der vom aufgeweiteten Zwischenbereich 15 abführende Kanal 16 sekantiell an den Übergangsumfangsbereich 5 angebracht ist, so daß ein Drall entsteht, der die hindurchströmende Kühlluft 1' mit sich reißt und auf diese Weise die Durchflußrate verstärkt. Eine Verminderung der Durchflußrate tritt insbesondere dann auf, wie in FIG 2a und 2b gezeigt, wenn der vor dem Zwischenbereich 15 abführende Kanal 16 radial, das heißt also nahezu mittig in den Bereich der Düse 2' hineingesetzt ist, so daß die einströmende Regelungsluft 4 den durchströmenden Kühlluftstrom 1' zusammendrückt beziehungsweise in seiner Durchflußrate behindert.

Bei bestimmten, vorgegebenen Verhältnis der Einlaßfläche 30 der Düse 2' zu der Auslaßfläche 25 des Diffusors 3', lassen sich feste Regelbereiche der Regelungsvorrichtung erreichen.

Durch den langen und recht dünnen Zuleitungskanal 14, der die Regelungsluft innerhalb der Leitschaufel 11 dem aufgeweiteten Zwischenbereich 15 zuführt, kann auch an einer weiter entfernten Regelungsvorrichtung 23 Einfluß auf die "ferngesteuerten" Einstellungsvorgänge im Drosselorgan 42 genommen werden. Auf diese Weise erhält man ein nahezu wartungsfreies Drosselelement am radial inneren Endbereich 13 der Leitschaufel 11, der auch daran angrenzende Bauteile umfassen kann, also an einer für übliche Regelungs- und Wartungsvorgänge schlecht zugänglichen Stelle der Leitschaufel 11. Zugleich ist jedoch eine sparsame Verwendung der Kühlluft 1' dadurch gewährleistet, daß der Regelungsluftstrom 4 durch die Regelung 23 leicht so eingestellt werden kann, daß lediglich die genau benötigte Kühlluftmenge 1' durch die Düse 2' beziehungsweise den Diffusor 3' in den Trägerscheibenseitenraum 12 hinausströmt und nicht ein unnötig starker Kühlluftstrom 1. Gleichzeitig ist durch die genaue Einstellung ist ein Abbrechen der Filmkühlung der durch die Filmkühlungsbohrungen 28 hindurchströmenden Kühlluft 1' verhindert.

FIG 4 zeigt einen Längsschnitt durch mehrere durch einen aufgeweiteten Zwischenbereich 15 verbundene Regelungsvorrichtungen von nebeneinander angeordneten Leitschaufeln 11. Der Regelungsluftstrom 4 wird dabei durch eine Regelung 23 für mehrere Leitschaufeln 11 gesteuert, es können jedoch auch mehrere Regelungen 23 angebracht sein.

## Patentansprüche

1. Vorrichtung zur Regelung eines einen Durchflusskanal (2) durchströmbaren Kühlluftstroms (1) einer Gasturbine, mit einer im Durchflusskanal (2) angeordneten Düse (2') , der ein Diffusor (3') nachgeordnet ist,
mit einem im Bereich des Durchflusskanals (2) zwischen der Düse (2') und dem Diffusor (3') in den Kühlluftstrom (1) mit einer Strömungskomponente (3) quer zur Durchströmungsrichtung (35) des Kühlluftstroms (1) einleitbaren Regelungsfluidstrom (30), wobei die Durchflussrate des Kühlluftstroms (1) nach Maßgabe von der Einleitgeometrie des Regelungsfluidstroms (30) in den Kühlluftstrom (1) und/oder von der Geometrie des Durchflusskanals (2) einstellbar ist.

2. Vorrichtung nach Anspruch 1, **dadurch gekennzeichnet, dass** der Regelungsfluidstrom (30) im Bereich des Beginns des Diffusors (3') radial in den Durchflusskanal (2) durchströmenden Kühlluftstrom (1) einleitbar ist.

3. Vorrichtung nach Anspruch 1, **dadurch gekennzeichnet, dass** der Regelungsfluidstrom (30) im Bereich der Düse (2') tangential in den Durchflusskanal (2) durchströmenden Kühlluftstrom (1) einleitbar ist.

4. Vorrichtung nach Anspruch 1, **dadurch gekennzeichnet, dass** der Regelungsfluidstrom (30) sekantial in den Durchflusskanal (2) durchströmenden Kühlluftstrom (1) einleitbar ist.

5. Vorrichtung nach einem oder mehreren der Ansprüche 1 bis 4, **dadurch gekennzeichnet, dass** der durchströmte Diffusor (3') einen Öffnungswinkel (6) von annähernd 30° aufweist und ein Verhältnis von Einlassfläche (22) der Düse (2') zu Auslassfläche (25) des Diffusors (3') von annähernd 1:3 besteht.

6. Vorrichtung nach einem oder mehreren der Ansprüche 1 bis 5, **dadurch gekennzeichnet, dass** der durchströmte Diffusor (3') einen Öffnungswinkel (6) von annähernd 10° aufweist und ein Verhältnis von Einlassfläche (22) der Düse (2') zur Auslassfläche (25) des Diffusors (3') von annähernd 1:3 besteht.

7. Vorrichtung nach einem oder mehreren der Ansprüche 1 bis 6, **dadurch gekennzeichnet, dass** mehrere Vorrichtungen gemäß der Ansprüche 1 bis 6 in Reihe oder parallel geschaltet angebracht sind, wobei sie von dem Kühlluftstrom (1) durchströmt sind.

8. Gasturbine, mit auf Trägerscheiben (7) eingesetzten Laufschaufeln (8), mit stationär zwischen den Trägerscheiben (7) angeordneten Leitschaufeln (11), die von einem radial äußeren Bereich (9) bis zu einem radial inneren Bereich (10) von Kühlluft (1') durchströmt sind, und mit jeweils einem Trägerscheibenseitenraum (12) zwischen einer Laufschaufel (8) und einer Leitschaufel (11) , dem zumindest ein Teil der durch die Leitschaufel (11) strömenden Kühlluft (1') zuführbar ist, **dadurch gekennzeichnet, dass** zumindest eine Leitschaufel (11) an einem inneren radialen Endbereich (10) eine die Kühlluftzufuhr zum Trägerscheibenseitenraum (12) beeinflussende Vorrichtung nach einem oder mehreren der Ansprüche 1 bis 7 aufweist.

9. Gasturbine nach Anspruch 8, **dadurch gekennzeichnet, dass** die Vorrichtung am inneren radialen Endbereich (12) einer Leitschaufel (11) angebracht ist, wodurch die Kühlluftzufuhr zum Trägerscheibenseitenraum (12) mit einem Regelungsluftstrom (4) regelbar ist.

10. Gasturbine nach Anspruch 8 oder 9, **dadurch gekennzeichnet, dass** der Regelungsluftstrom (4) durch einen Zuleitungskanal (14) zum Übergangsumfangsbereich (5) zwischen der Düse (2') und dem Diffusor (3') zuführbar ist, wobei der Zuleitungskanal (14) im Inneren der Leitschaufel (11) angebracht ist und in seinem äußeren Bereich (31) eine Regelungsvorrichtung (23) zur Einstellung des Regelungsluftdrucks aufweist.

11. Gasturbine nach einem oder mehreren der Ansprüche 8 bis 10, **dadurch gekennzeichnet, dass** der Zuleitungskanal (14) zwischen der in seinem äußeren Bereich (31) angebrachten Regelvorrichtung (23) und seinem Eintritt in den Übergangsumfangsbereich (5) zwischen der Düse (2') und dem Diffusor (3') einen Zwischenbereich (15) aufweist, wobei die Zwischenbereiche (15) von die Kühlluftzufuhr beeinflussenden vorrichtungen mehrerer Leitschaufeln (11) einer Trägerscheibe (7) verbunden sind.

12. Verfahren zur Regelung eines Kühlluftstroms (1), insbesondere eines Kühlluftstroms (1') einer Gasturbine, der einen Durchflusskanal (2) mit einer Düse (2') und einen nachgeordneten Diffusor (3') durchströmt, mit einem im Bereich des Durchflusskanals (2) in den Kühlluftstrom (1) mit einer Strömungskomponente (3) quer zur Durchströmungsrichtung (4) des Kühlluftstroms eingeleiteten Regelungsfluidstrom (30), wobei die Durchflussrate des Kühlluftstroms (1) nach Maßgabe von Regelungsparametern des Regelungsfluidstroms (30) eingestellt wird,
wobei die Durchflussrate des Regelungsfluidstroms (30) klein gegenüber der Durchflussrate des Kühlluftstroms (1) ist, indem der Durchflusskanal eine Düse und einen nachgeordneten Diffusor aufweist.

13. Verfahren nach Anspruch 12, **dadurch ge-kennzeichnet, dass** die Durchflussrate des Kühlluftstroms (1) durch Einstellung des Drucks des Regelungsfluidstroms (30) eingestellt wird.

14. Verfahren nach einem oder mehreren der Ansprüche 12 bis 13, **dadurch gekennzeichnet, dass** der Regelungsfluidstrom (30) zur Störung des Kühlluftstroms (1) radial in den den Durchflusskanal (2) durchströmenden Kühlluftstrom (1) eingeleitet wird.

15. Verfahren nach einem oder mehreren der Ansprüche 12 bis 13, **dadurch gekennzeichnet, dass** der Regelungsfluidstrom (30) zur Stabilisierung des Kühlluftstroms (1) tangential in den den Durchflusskanal (2) durchströmenden Kühlluftstrom (1) eingeleitet wird.

16. Verfahren nach einem oder mehreren der Ansprüche 12 bis 15, **dadurch gekennzeichnet, dass** der Regelungsfluidstrom (30) sekantial in den den Durchflusskanal (2) durchströmenden Kühlluftstrom (1) eingeleitet wird.

17. Verfahren nach einem oder mehreren der Ansprüche 12 bis 16, **dadurch gekennzeichnet, dass** der Kühlluftstrom (1) durch mehrere der Vorrichtungen der Ansprüche 1 bis 8 in Reihe oder parallel geschaltet geregelt wird.

18. Verfahren nach einem oder mehreren der Ansprüche 12 bis 17, **dadurch gekennzeichnet, dass** der Kühlluftstrom (1) ein Nutzgasstrom und der Regelungsfluidstrom (30) ein Regelungsgasstrom ist.

## Claims

1. Appliance for controlling a cooling air flow (1) which can flow through a flow duct (2) of a gas turbine, having a nozzle (2') which is arranged in the flow duct (2) and downstream of a diffuser (3') , having a control fluid flow (30) which can be introduced into the cooling air flow (1), in the region of the flow duct (2) between the nozzle (2') and the diffuser (3'), with a flow component (3) transverse to the flow direction (35) of the cooling air flow (1), it being possible to adjust the flow rate of the cooling air flow (1) as a function of the introduction geometry of the control fluid flow (30) into the cooling air flow (1) and/or of the geometry of the flow duct (2).

2. Appliance according to Claim 1, **characterized in that** the control fluid flow (30) can be introduced radially, in the region of the beginning of the diffuser (3'), into the cooling air flow (1) flowing through the flow duct (2).

3. Appliance according to Claim 1, **characterized in that** the control fluid flow (30), in the region of the nozzle (2'), can be introduced tangentially, in the region of the nozzle, into the cooling air flow (1) flowing through the flow duct (2).

4. Appliance according to Claim 1, **characterized in that** the control fluid flow (30) can be introduced in the manner of a secant into the cooling air flow (1) flowing through the flow duct (2).

5. Appliance according to one or more of Claims 1 to 4, **characterized in that** the diffuser (3'), through which flow occurs, has an opening angle (6) of approximately 30° and that there is a ratio of approximately 1:3 between the inlet area (22) of the nozzle (2') and the outlet area (25) of the diffuser (3').

6. Appliance according to one or more of Claims 1 to 5, **characterized in that** the diffuser (3'), through which flow occurs, has an opening angle (6) of approximately 10° and that there is a ratio of approximately 1:3 between the inlet area (22) of the nozzle (2') and the outlet area (25) of the diffuser (3').

7. Appliance according to one or more of Claims 1 to 6, **characterized in that** a plurality of appliances according to Claims 1 to 6 are connected in series or parallel, with the cooling air flow (1) flowing through the appliances.

8. Gas turbine having rotor blades (8) inserted in carrier discs (7) and having stationary guide vanes (11) arranged between the carrier discs (7), cooling air (1') flowing through the guide vanes (11) from a radially outer region (9) to a radially inner region (10), and having, between a rotor blade (8) and guide vane (11), a respective carrier disc lateral space (12) to which at least part of the cooling air (1') flowing through the guide vane (11) can be supplied,
**characterized in that** at least one guide vane (11) has, on a radially inner end region (10), an appliance which influences the cooling air supply, according to one or more of Claims 1 to 7.

9. Gas turbine according to Claim 8, **characterized in that** the appliance is provided at the radially inner end region (12) of a guide vane (11), by which means the cooling air supply to the carrier disc lateral space (12) can be controlled by a control air flow (4).

10. Gas turbine according to Claims 8 or 9, **characterized in that** the control air flow (4) can be supplied through a feed duct (14) to the transition peripheral region (5) between the nozzle (2') and the diffuser (3'), the feed duct (14) being provided within the guide vane (11) and having a control appliance (23) in its outer region (31) for adjusting the control air pressure.

11. Gas turbine according to one or more of Claims 8 to 10, **characterized in that** the feed duct (14) has an intermediate region (15) between the control appliance (23), which is provided in its outer region (31), and its entry into the transitional peripheral region (5) between the nozzle (2') and the diffuser (3') , the intermediate regions (15) being connected by appliances, which influence the cooling air supply, of a plurality of guide vanes (11) of a carrier disc (7).

12. Method of controlling a cooling air flow (1) which flows through a flow duct (2), having a nozzle (2') and a downstream diffuser (3'), in particular a gas turbine cooling air flow (1'), having a control fluid flow (30) which is introduced into the cooling air flow (1), in the region of the flow duct (2), with a flow component (3) transverse to the flow direction (4) of the cooling air flow, the flow rate of the cooling air flow (1) being adjusted as a function of control parameters of the control fluid flow (30), the flow rate of the control fluid flow (30) being small relative to the flow rate of the cooling air flow (1) by virtue of the fact that the flow duct has a nozzle and a downstream diffuser.

13. Method according to Claim 12, **characterized in that** the flow rate of the cooling air flow (1) is adjusted as a function of control parameters of the control fluid flow (30).

14. Method according to one of Claims 12 to 13 **characterized in that** the control fluid flow (30) is introduced radially into the cooling air flow (1) flowing through the flow duct (2), in order to disturb the cooling air flow (1).

15. Method according to one of Claims 12 to 13, **characterized in that** the control fluid flow (30) is introduced tangentially into the cooling air flow (1) flowing through the flow duct (2), in order to stabilize the cooling air flow (1).

16. Method according to one of Claims 12 to 15, **characterized in that** the control fluid flow (30) is introduced in the manner of a secant into the cooling air flow (1) flowing through the flow duct (2).

17. Method according to one of Claims 12 to 16, **characterized in that** the cooling air flow (1) is controlled by a plurality of appliances from Claims 1 to 8, connected in series or parallel.

18. Method according to one of Claims 12 to 17, **characterized in that** the cooling air flow (1) is an effective gas flow and the control fluid flow (30) is a control gas flow.

## Revendications

1. Dispositif de réglage d'un courant (1) d'air de refroidissement pouvant passer dans un canal (2) de passage d'une turbine à gaz, comprenant une buse (2'), qui est montée dans le canal (2) de passage et en aval de laquelle est monté un diffuseur (3'),
comprenant un courant (30) de fluide de réglage, pouvant être introduit dans la zone du canal (2) de passage, entre la buse (2') et le diffuseur (3'), dans le courant (1) d'air de refroidissement avec une composante (3) d'écoulement transversalement à la direction (35) de passage du courant (1) d'air de refroidissement, le débit de passage du courant (1) d'air de refroidissement pouvant être réglé en fonction de la géométrie d'introduction du courant (30) du fluide de réglage dans le courant (1) d'air de refroidissement et/ou de la géométrie du canal (2) de passage.

2. Dispositif suivant la revendication 1, **caractérisé en ce que** le courant (30) du fluide de réglage peut être introduit dans la zone du débit du diffuseur (3') radialement dans le courant (1) de fluide de refroidissement passant dans le canal (2) de passage.

3. Dispositif suivant la revendication 1, **caractérisé en ce que** le courant (30) du fluide de réglage peut être introduit dans la zone de la buse (2') tangentiellement dans le courant (1) d'air de refroidissement passant dans le canal (2) de passage.

4. Dispositif suivant la revendication 1, **caractérisé en ce que** le courant (30) de fluide de réglage peut être introduit séquentiellement dans le courant (1) d'air de refroidissement passant dans le canal (2) de passage.

5. Dispositif suivant l'une ou plusieurs des revendications 1 à 4,
**caractérisé en ce que** le diffuseur (3') a un angle (6) d'ouverture d'à peu près 30° et il y a un rapport de la surface (22) d'admission de la buse (2') à la surface (25) de sortie du diffuseur (3') d'à peu près 1 : 3.

6. Dispositif suivant l'une ou plusieurs des revendications 1 à 5, **caractérisé en ce que** le diffuseur (3') a un angle (6) d'ouverture d'à peu près 10° et il y a un rapport de la surface (22) d'admission de la buse (2') à la surface (25) de sortie du diffuseur (3') d'à peu près 1 : 3.

7. Dispositif suivant l'une ou plusieurs des revendications 1 à 7, **caractérisé en ce que** plusieurs dispositifs suivant les revendications 1 à 6 sont montés en série ou en parallèle en étant parcourus par le courant (1) d'air de refroidissement.

8. Turbine à gaz ayant des aubes (8) mobiles insérées sur des disques (7) supports, des aubes (11) directrices montées de manière fixe entre les disques (7) supports et parcourues par de l'air (1') de refroidissement d'une zone (9) extérieure radialement à une zone (10) intérieure radialement, et respectivement une chambre (12) latérale de disque support entre une aube (8) mobile et une aube (11) directrice, à laquelle peut être envoyée au moins une partie de l'air (1') de refroidissement passant dans l'aube (11) directrice, **caractérisé en ce qu'**au moins une aube (11) directrice a sur une zone (10) d'extrémité radiale intérieure un dispositif, suivant l'une ou plusieurs des revendications 1 à 7, influant sur l'envoi de l'air de refroidissement à la chambre (12) latérale de disque support.

9. Turbine à gaz suivant la revendication 8, **caractérisé en ce que** le dispositif est monté dans la zone (12) d'extrémité radiale intérieure d'une aube (11) directrice, de sorte que l'envoi d'air de refroidissement à la chambre (12) latérale de disque support peut être réglé par un courant (4) d'air de réglage.

10. Turbine à gaz suivant la revendication 8 ou 9, **caractérisé en ce que** le courant (4) d'air de réglage peut être envoyé par un canal (14) d'entrée à la zone (5) périphérique de transition entre la buse (2') et le diffuseur (3'), le canal (14) d'entrée étant monté à l'intérieur de l'aube (11) directrice et ayant dans sa zone (31) extérieure un dispositif (23) de réglage de la pression de l'air de réglage.

11. Turbine à gaz suivant l'une ou plusieurs des revendications 8 à 10, **caractérisé en ce que** le canal (14) d'entrée a, entre le dispositif (23) de réglage monté dans sa zone (31) extérieure et son entrée dans la zone (5) périphérique de transition entre la buse (2') et le diffuseur (3'), une zone (15) intermédiaire, les zones (15) intermédiaires communiquant par les dispositifs, influant sur l'envoi d'air de refroidissement, de plusieurs aubes (11) directrices d'un disque (7) support.

12. Procédé de réglage d'un courant (1) d'air de refroidissement, notamment d'un courant (1') d'air de refroidissement d'une turbine à gaz, qui passe dans un canal (2) de passage ayant une buse (2') et un diffuseur (3') en aval, par un courant (30) de fluide de réglage introduit, dans la zone du canal (2) de passage, dans le courant (1) d'air de refroidissement en ayant une composante (3) d'écoulement transversalement à la direction (4) d'écoulement du courant d'air de refroidissement, le débit du courant (1) d'air de refroidissement étant réglé en fonction de paramètres de réglage du courant (30) du fluide de réglage,
le débit de passage du courant (30) du fluide de réglage étant plus petit que le débit de passage du courant (1) d'air de refroidissement par le fait que le canal de passage a une buse et un diffuseur en aval.

13. Procédé suivant la revendication 12, **caractérisé en ce que** l'on règle le débit de passage du courant (1) d'air de refroidissement en réglant la pression du courant (1) du fluide de réglage.

14. Procédé suivant l'une ou plusieurs des revendications 12 à 13, **caractérisé en ce que** l'on introduit le courant (30) du fluide de réglage, pour perturber le courant (1) d'air de refroidissement, radialement dans le courant (1) d'air de refroidissement passant dans le canal (2) de passage.

15. Procédé suivant l'une ou plusieurs des revendications 12 à 13, **caractérisé en ce que** l'on introduit le courant (30) du fluide de réglage, pour stabiliser le courant (1) d'air de refroidissement, tangentiellement dans le courant (1) d'air de refroidissement passant dans le canal (2) de passage.

16. Procédé suivant l'une ou plusieurs des revendications 12 à 15, **caractérisé en ce que** l'on introduit le courant (30) du fluide de réglage séquentiellement dans le courant (1) d'air de refroidissement passant dans le canal (2) de passage.

17. Procédé suivant l'une ou plusieurs des revendications 12 à 16, **caractérisé en ce que** l'on règle le courant (1) d'air de refroidissement, en montant en série ou en parallèle plusieurs des dispositifs des revendications 1 à 8.

18. Procédé suivant l'une ou plusieurs des revendications 12 à 17, **caractérisé en ce que** le courant (1) d'air de refroidissement est un courant de gaz utile et le courant (30) de fluide de réglage est un courant de gaz de réglage.
